# EUROPÄISCHE PATENTSCHRIFT

(11) **EP 2 084 676 B1**
(45) Veröffentlichungstag und Bekanntmachung des Hinweises auf die Patenterteilung: **15.09.2010**
(21) Anmeldenummer: 07818959.4
(22) Anmeldetag: 12.10.2007
(51) Int. Cl.: G07C 9/00, G07C 9/02

(54) **VERFAHREN UND EINRICHTUNG ZUR AUTOMATISIERTEN ZUTRITTSKONTROLLE VON FLUGGÄSTEN IN FLUGHÄFEN**
METHOD AND DEVICE FOR THE AUTOMATED ACCESS CONTROL OF AIR PASSENGERS IN AIRPORTS
PROCÉDÉ ET DISPOSITIF DE CONTRÔLE AUTOMATIQUE D'ACCÈS POUR LES PASSAGERS D'AÉROPORTS

(30) Priorität: 13.10.2006 DE 102006048618
(43) Veröffentlichungstag der Anmeldung: 05.08.2009
(73) Patentinhaber: Fraport AG, 60547 Frankfurt am Main (DE)
(72) Erfinder: FELKEL, Rolf, 64658 Fürth (DE); GRABELEU, Jens, 65468 Trebur (DE)
(74) Vertreter: Prinz & Partner
(86) Internationale Anmeldenummer: PCT/EP2007/008888
(87) Internationale Veröffentlichungsnummer: WO 2008/046564

(56) Entgegenhaltungen:
- WO-A-01/82236
- WO-A-01/84504
- WO-A-2004/104893
- DE-A1- 10 063 015
- DE-A1- 10 130 061
- DE-U1-202005 016 802
- US-A1- 2003 111 530
- US-A1- 2004 047 490
- US-B1- 6 422 463

## Beschreibung

Die Erfindung betrifft ein Verfahren und eine Einrichtung zur automatisierten Zutrittskontrolle von Fluggästen in Flughäfen mittels der von den Fluggästenmitgeführten Bordkarten.

WO 01/82236 A1 offenbart ein Verfahren zum Durchführen einer Zugangskontrolle, das zur Kontrolle des Zugangs zu einem Messe- oder Ausstellungsgelände sowie zu Freizeitparks oder Sportveranstaltungen Anwendung finden kann. Hierbei wird eine Eintrittskarte, die mit einem Datenträger, vorzugsweise einem Transponder, ausgestattet ist, von einem Zugangskontrollsystem gelesen. Die gelesenen Daten werden mit Datenbankeinträgen verglichen. Bei Übereinstimmung wird ein Zugangsfreigabesignal erzeugt, das die Freigabe einer Zugangssperre bewirkt.

Beim Einchecken für einen Flug wird dem Fluggast eine Bordkarte ausgehändigt. In der Reiseprozeßkette bis zum Einsteigen erfolgt mehrfach eine Kontrolle der Bordkarte durch das dafür abgestellte Personal. Diese der üblichen Praxis entsprechende Kontrolle der Bordkarten ist personalintensiv und genügt nur minimalen Sicherheitskriterien. Insbesondere kann mit einer solchen rein visuellen Kontrolle der Bordkarten nicht verhindert werden, daß Fälschungen benutzt werden.

Die vorliegende Erfindung nutzt den Umstand, daß die Fluggesellschaften Bordkarten ausgeben, die mit einer Strichcode-Codierung versehen sind. Entsprechende Bordkarten werden als "Bar Coded Bording Pass" (BCBP) bezeichnet. Auf einem solchen BCBP sind in codierter Form mindestens folgende Daten gespeichert:
- Flugnummer
- Flugtag
- Check-in sequence number.

Anhand dieser Daten ist jede Bordkarte eindeutig identifiziert.

Naturgemäß darf eine Bordkarte nur einmal benutzt werden. Die in den beigefügten Patentansprüchen angegebene Erfindung schlägt daher vor, die Kontrolle der Bordkarten mittels speziellen Durchgangsschleusen zu automatisieren. An den Durchgangsschleusen sind Barcode-Leser (Scanner) angeordnet, und der Fluggast wird aufgefordert, seine Bordkarte dem Barcode-Leser zu präsentieren. Die von der Bordkarte eingelesenen Daten werden dann mit dem Datenbestand einer flughafenweit erreichbaren zentralen Datenbank abgeglichen. Bei erfolgreichem Datenabgleich wird die Absperreinrichtung der Durchgangsschleuse vorübergehend geöffnet. Anschließend wird der Durchgang des Fluggastes durch die Durchgangsschleuse registriert. Nachdem der Fluggast die Durchgangsschleuse passiert hat, wird ein Sperrvermerk zu der Datenbank gesendet und darin eingetragen. Falls nun eine gefälschte Bordkarte verwendet wird und zu der echten Bordkarte bereits ein Sperrvermerk eingetragen ist, wird der Benutzer der gefälschten Bordkarte bei der automatisierten Bordkartenkontrolle abgewiesen.

Die erfindungsgemäß vorgesehene automatisierte Bordkartenkontrolle kann eine Reihe weiterer Aufgaben erfüllen. Zum einen können die bei der Bordkartenkontrolle ausgelesenen Daten zu Statistikzwecken weiterverarbeitet werden. Ferner ist vorgesehen, das Passieren der Durchgangsschleuse als Kriterium zum Verladen von Gepäckstücken zu verwenden. Falls nämlich ein Fluggast, zu dessen Bordkarte kein Sperrvermerk eingetragen ist, trotz erfolgreichen Datenabgleichs die Durchgangsschleuse nicht passiert, kann so verhindert werden, daß sein Gepäck eingeladen wird und später wieder entladen werden muß.

Darüber hinaus ist vorgesehen, die automatisierte Bordkartenkontrolle zu nutzen, um gezielt Fluggäste ohne ausreichende Sicherheitsüberprüfungen (APIS, Advanced Passenger Information System) vor dem Gate zurückzuhalten und speziellem Servicepersonal zuzuleiten. Wenn für einen Flug (z. B. in die USA) besondere Sicherheitsüberprüfungen vorgeschrieben sind, kann die Fluggesellschaft einen entsprechenden Vermerk im Barcode auf der Bordkarte hinterlegen. Dieser Vermerk wird bei der Bordkartenkontrolle erkannt, wobei dann der Fluggast aufgefordert wird, eine besondere Service-Stelle aufzusuchen.

Einzelheiten der Erfindung sind in den beigefügten Zeichnungen dargestellt. In den Zeichnungen zeigen:
- Figur 1 ein Übersichtsschema einer Flughafen-Einrichtung zur automatisierten Zutrittskontrolle mittels Bordkarten; und
- Figur 2 ein Flußdiagramm, das den Ablauf des Verfahrens zur automatisierten Zutrittskontrolle veranschaulicht.

Bei dem in Figur 1 dargestellten Übersichtsschema wird vorausgesetzt, daß das Gelände eines Flughafens in allgemein zugängliche Verkehrsbereiche und davon abgegrenzte gesicherte Abfertigungsbereiche aufgeteilt ist. Für die Fluggäste ist ein Betreten des gesicherten Abfertigungsbereiches nur durch spezielle Schleusen möglich, an denen eine automatisierte Bordkartenkontrolle stattfindet. In Figur 1 sind zwei Bordkartenkontrollstellen schematisch dargestellt. Jede Bordkartenkontrollstelle enthält eine Anzahl von Durchgangsschleusen. Bei dem gezeigten Beispiel sind drei derartige Schleusen für vollautomatisierten Betrieb eingerichtet. Eine weitere Schleuse in jeder der zwei Bordkartenkontrollstellen ist für die Unterstützung durch spezielles Personal eingerichtet.

Jede Durchgangsschleuse ist mit einer Absperreinrichtung, einem Steuergerät ("client") und einem Barcode-Leser ausgestattet. Alle Steuergeräte sind über ein Netzwerk mit einer zentralen Datenbank verbunden, die flughafenweit über das Netzwerk erreichbar ist. Da die automatisierte Bordkarfenkontrolle keine unzumutbaren Wartezeiten an den Durchgangsschleusen erzeugen darf, werden alle Komponenten des Systems mit hoher Leistungsfähigkeit ausgelegt. Zu den nützlichen Ausstattungen der Durchgangsschleusen gehört eine Anzeigetafel, auf der die Fluggäste flugrelevante Daten angezeigt bekommen. Ferner ist jede Bordkartenkontrollstelle mit Anzeigekonsolen ausgestattet, auf denen die für den Abfertigungsprozeß relevanten Daten angezeigt werden. Die Datenbank stützt sich auf einen leistungsfähigen Server. Ferner sind über das Netzwerk Dateneingabestationen angeschlossen, über die alle relevanten Flugdaten in die Datenbank eingegeben werden. Für die Auswertung der Daten können spezielle Auswerteterminals über das Netzwerk auf die Datenbank zugreifen.

Es wird nun auf Figur 2 Bezug genommen.

Im Schritt 10 findet sich ein Fluggast mit seiner Bordkarte an einer Durchgangsschleuse ein. In Schritt 12 wird der Fluggast aufgefordert, seine Bordkarte dem .Barcode-Leser an der Durchgangsschleuse zu präsentieren. Im Schritt 14 wird die Bordkarte gelesen. Im Schritt 16 wird geprüft, ob die Bordkarte lesbar ist. Ist sie nicht lesbar, wird der Vorgang wiederholt. Im Schritt 18 wird geprüft, ob mehr als zwei Leseversuche erfolgt sind. Wenn dies zutrifft, wird im Schritt 20 der Fluggast aufgefordert, sich zu einer bestimmten Service-Stelle zu begeben. Im Schritt 22 wird geprüft, ob die Bordkarte gültig ist. Ist die Bordkarte ungültig, erfolgt die Aufforderung wie im Schritt 20. Im Schritt 26 wird die Absperreinrichtung der Durchgangsschleuse geöffnet. Daraufhin werden dem Fluggast im Schritt 28 die für seinen Flug relevanten Daten auf der Anzeigetafel der Durchgangsschleuse angezeigt. Im Schritt 30 wird geprüft, ob der Fluggast die Durchgangsschleuse passiert hat. Ist dies nicht der Fall, wird im Schritt 32 geprüft, ob eine Wartezeit von einigen Sekunden verstrichen ist. Ist dies der Fall, wird angenommen, daß der Fluggast die Durchgangsschleuse nicht passiert hat, und im Schritt 34 wird die Absperreinrichtung der Durchgangsschleuse wieder geschlossen. Andernfalls wird im Schritt 36 veranlaßt, daß ein Sperrvermerk zu der Bordkarte abgesetzt und in der Datenbank gespeichert wird. Zugleich kann auf der Anzeigetafel der Durchgangsschleuse eine Botschaft wie "Guten Flug" angezeigt werden.

## Patentansprüche

1. Verfahren zur automatisierten Zutrittskontrolle von Fluggästen in Flughäfen mittels von den Fluggästen mitgeführten Bordkarten beim Übergang von einem Verkehrsbereich in einen von diesem abgegrenzten gesicherten Abfertigungsbereich;
wobei:
- zwischen dem Verkehrsbereich und dem gesicherten Abfertigungsbereich Durchgangsschleusen für die Passagiere eingerichtet sind;
- die Durchgangsschleusen mit Steuergeräten ausgestattet sind;
- die Steuergeräte der Durchgangsschleusen mit einer Datenbank des Flughafens verbunden sind;
- die Durchgangsschleusen mit steuerbaren Absperreinrichtungen ausgestattet sind;
- die Absperreinrichtungen durch die Steuergeräte angesteuert werden;
- die Bordkarten mit einem maschinell lesbaren Code versehen sind;
- die Durchgangsschleusen mit an die Steuergeräte angeschlossenen Lesegeräten für den Code der Bordkarten ausgestattet sind;
mit den folgenden Schritten:
a) der Fluggast präsentiert seine Bordkarte dem Lesegerät an der Durchgangsschleuse;
b) das Lesegerät liest den Code von der Bordkarte;
c) die von dem Lesegerät ausgelesenen Code-Daten werden zu der Datenbank übertragen;
d) die ausgelesenen Code-Daten werden mit entsprechenden in der Datenbank gespeicherten Daten abgeglichen;
e) bei erfolgreichem Datenabgleich wird die Absperreinrichtung durch die Steuereinrichtung angesteuert, um den Durchgang für den Fluggast freizugeben;
f) nachdem der Fluggast die Durchgangsschleuse passiert hat, wird von dem Steuergerät zu der Datenbank ein Sperrvermerk für die Bordkarte des Fluggastes gesendet und darin eingetragen;
g) bei dem Datenabgleich in Schritt d) wird geprüft, ob in der Datenbank ein Sperrvermerk zu der betreffenden Bordkarte eingetragen ist.

2. Verfahren nach Anspruch 1, bei dem der Datenabgleich in Schritt d) eine Prüfung auf Erfüllung von Sicherheitskriterien beinhaltet.

3. Verfahren nach Anspruch 1 oder 2, bei dem im Schritt f) eine Freigabe-Information an einen Gepäck-Verladedienst ausgegeben wird.

4. Flughafen-Einrichtung zur Durchführung des Verfahrens nach einem der Ansprüche 1 bis 3, bei der in dem Flughafen wenigstens ein Verkehrsbereich von wenigstens einem gesicherten Abfertigungsbereich abgegrenzt ist;
mit:
- zwischen dem Verkehrsbereich und dem gesicherten Abfertigungsbereich eingerichteten Durchgangsschleusen für die Passagiere;
- Steuergeräten an den Durchgangsschleusen, wobei die Steuergeräte so gestaltet sind, dass sie prüfen, ob der Fluggast die Durchgangsschleuse passiert hat;
- einer Datenbank des Flughafens, mit der die Steuergeräte der Durchgangsschleusen verbunden sind, und in die in Reaktion auf Signale vom Steuergerät Sperrvermerke eintragbar sind;
- durch die Steuergeräte angesteuerten Absperreinrichtungen an den Durchgangsschleusen;
- an die Steuergeräte angeschlossenen Lesegeräten für einen maschinenlesbaren Code auf Bordkarten;
wobei die Steuergeräte der Durchgangsschleusen an ein im Flughafen installiertes Netzwerk angeschlossen sind, an das auch die Datenbank angeschlossen ist.

5. Einrichtung nach Anspruch 4, bei der auf den Steuergeräten der Durchgangsschleusen Software-Applikationen installiert sind, die direkten Zugriff auf die Datenbank haben und unter normalen Betriebsbedingungen einen Datenabgleich in längstens etwa einer Sekunde gewährleisten.

## Claims

1. A method for automated access control of air passengers in airports by means of boarding passes carried by the air passengers during crossing from a traffic area to a secured apron area delimited therefrom;
in which:
- pass-throughs are installed for the passengers between the traffic area and the secured apron area;
- the pass-throughs are equipped with control devices;
- the control devices of the pass-throughs are connected to a database of the airport;
- the pass-throughs are equipped with controllable locking means;
- the locking means are driven by the control devices;
- the boarding passes are provided with a machine-readable code;
- the pass-throughs are equipped with boarding pass code readers connected to the control devices;
comprising the following steps:
a) the air passenger presents his/her boarding pass to the reader at the pass-through;
b) the reader reads the code from the boarding pass;
c) the code data read out by the reader is transferred to the database;
d) the code data read out is matched against corresponding data stored in the database;
e) upon successful data matching, the locking means is driven by the control device to release the passage for the air passenger;
f) after the air passenger has passed through the pass-through, a blocking note for the boarding pass of the air passenger is transmitted by the control device to the database and registered therein;
g) in the data matching in step d) it is checked whether a blocking note relating to the boarding pass concerned is registered in the database.

2. The method according to claim 1, in which the data matching in step d) includes a check for fulfillment of security criteria.

3. The method according to claim 1 or 2, in which in step f) a release information is issued to a baggage loading service.

4. An airport facility for carrying out the method according to any of claims 1 to 3, in which in the airport at least one traffic area is delimited from at least one secured apron area;
comprising:
- pass-throughs installed for the passengers between the traffic area and the secured apron area;
- control devices at the pass-throughs, the control devices being configured to check whether the air passenger has passed through the pass-through;
- a database of the airport to which the control devices of the pass-throughs are connected and in which blocking notes can be registered in response to signals from the control device;
- locking means, driven by the control devices, at the pass-throughs;
- readers connected to the control devices for reading a machine-readable code on boarding passes;
the control devices of the pass-throughs being connected to a network that is installed in the airport and to which the database is also connected.

5. The facility according to claim 4, in which the control devices of the pass-throughs have software applications installed thereon which have direct access to the database and, under normal operating conditions, ensure a data matching in approximately one second at the maximum.

## Revendications

1. Procédé de contrôle automatique d'accès de passagers dans un aéroport au moyen de cartes d'embarquement que les passagers portent sur eux lors du passage d'une zone de circulation dans une zone d'enregistrement sécurisée et délimitée de celle-ci;
dans lequel :
- des sas de passage pour les passagers sont installés entre la zone de circulation et la zone d'enregistrement sécurisée ;
- les sas de passage sont équipés de dispositifs de commande ;
- les dispositifs de commande des sas de passage sont reliés à une base de données de l'aéroport ;
- les sas de passage sont équipés de moyens de verrouillage commandables ;
- les moyens de verrouillage sont commandés par les dispositifs de commande ;
- les cartes d'embarquement sont pourvues d'un code lisible par machine ;
- les sas de passage sont équipés de lecteurs pour le code des cartes d'embarquement, qui sont connectés aux dispositifs de commande ;
comportant les étapes suivantes :
a) le passager présente sa carte d'embarquement au lecteur au sas de passage ;
b) le lecteur lit le code de la carte d'embarquement ;
c) les données de code lues par le lecteur sont transmises à la base de données ;
d) les donnés de code lues sont comparées avec des données correspondantes mémorisées dans la base de données ;
e) le moyen de verrouillage est commandé par le dispositif de commande pour autoriser le passage au passager lors d'une comparaison de données réussie ;
f) lorsque le passager a passé le sas de passage, une note de blocage pour la carte d'embarquement du passager est envoyée par le dispositif de commande à la base de données et enregistrée dans cette dernière ;
g) lors de la comparaison de données à l'étape d), il est vérifié si une note de blocage pour la carte d'embarquement concernée est enregistrée dans la base de données.

2. Procédé selon la revendication 1, dans lequel la comparaison de données à l'étape d) implique une vérification de la satisfaction de critères de sécurité.

3. Procédé selon la revendication 1 ou 2, dans lequel une information d'autorisation est transmise à un service d'embarquement de bagages à l'étape f).

4. Installation d'aéroport pour la mise en oeuvre du procédé selon l'une des revendications 1 à 3, dans laquelle dans l'aéroport, au moins une zone de circulation est séparée d'au moins une zone d'enregistrement sécurisée ;
comportant :
- des sas de passage pour les passagers, installés entre la zone de circulation et la zone d'enregistrement sécurisée ;
- des dispositifs de commande aux sas de passage, les dispositifs de commande étant réalisés de telle manière qu'ils vérifient si le passager a passé le sas de passage ;
- une base de données de l'aéroport à laquelle les dispositifs de commande des sas de passage sont reliés et dans laquelle des notes de blocage sont enregistrées en réponse à des signaux du dispositif de commande ;
- des moyens de verrouillage aux sas de passage qui sont commandés par les dispositifs de commande ;
- des lecteurs pour un code lisible par machine sur des cartes d'embarquement, qui sont connectés aux dispositifs de commande ;
les dispositifs de commande des sas de passage étant reliés à un réseau installé dans l'aéroport, auquel la base de donnée est également reliée.

5. Installation selon la revendication 4, dans laquelle des applications de logiciel sont installées sur les dispositifs de commande des sas de passage, lesquelles ont un accès direct à la base de données et assurent, dans des conditions de fonctionnement normales, une comparaison de données en l'espace d'une seconde au maximum.
